# DEMANDE DE BREVET EUROPEEN

(11) **EP 4 636 191 A1**
(43) Date de publication de la demande: **22.10.2025**
(21) Numéro de dépôt: 25170008.4
(22) Date de dépôt: 11.04.2025
(51) Int. Cl.: E04F 11/18

(54) **EMBASE MONOBLOC POUR MONTANT DE GARDE-CORPS ET KIT COMPORTANT UNE TELLE EMBASE**

(30) Priorité: 15.04.2024 FR 2403877
(71) Demandeur: Mady, 30000 Nimes (FR)
(72) Inventeur: DEFRES, Elian, 30000 NIMES (FR)
(74) Mandataire: Cornuejols, Marine Sophie

(57) **Abrégé**

L'embase monobloc, pour un montant de garde-corps présentant au moins un collet, comporte :
- une semelle plane comportant au moins un orifice de fixation à une surface contre ou sur laquelle le montant de garde-corps est fixé et
- un logement pour le montant, entre deux extensions parallèles et perpendiculaires à la semelle plane, débouchant sur une ouverture à une extrémité des extensions opposée à la semelle plane, chaque extension présentant un orifice traversant, les axes des orifices traversants étant confondus.

La semelle plane présente un axe dit « axe longitudinal » et un axe dit « des génératrices » parallèle au logement et perpendiculaire à l'axe longitudinal. Le logement comporte au moins une gorge parallèle à l'axe des génératrices formée dans au moins une extension, chaque gorge étant configurée pour recevoir un collet du montant de garde-corps.

## Description

### DOMAINE TECHNIQUE DE L'INVENTION

La présente invention vise une embase monobloc pour montant de garde-corps, un montant de garde-corps et un kit comportant une telle embase et un tel montant. Elle s'applique, notamment, au domaine des garde-corps et plus particulièrement des garde-corps pour zones techniques, c'est-à-dire non accessibles au public.

### ÉTAT DE LA TECHNIQUE

Il existe plusieurs modes de fixation de garde-corps :
- la fixation sur le dessus, appelée également « à la française », dans laquelle l'embase pour montant de garde-corps est posée sur la surface à protéger,
- la fixation en applique, appelée également « à l'anglaise », dans laquelle l'embase pour garde-corps est posée sur une surface perpendiculaire à la surface à protéger,
- la fixation en applique déporté, appelée également « à l'anglaise avec éloignement de la paroi », similaire à la fixation en applique mais dans laquelle l'embase crée un espace entre le montant de garde-corps et la surface perpendiculaire sur laquelle elle est fixée.

À ce jour, les nombreux fabricants utilisent une embase de fixation spécifique pour chaque mode de fixation cité ci-dessus.

On connait également la demande de brevet italien IT 2022 0001 8123 et la demande de brevet européen EP 2 772 596.

### EXPOSÉ DE L'INVENTION

La présente invention vise à remédier à tout ou partie de ces inconvénients.

À cet effet, selon un premier aspect, la présente invention vise une embase
monobloc pour un montant de garde-corps présentant au moins un collet, qui comporte :
   - une semelle plane comportant au moins un orifice de fixation à une surface contre ou sur laquelle le montant de garde-corps est fixé et
   - un logement pour le montant, entre deux extensions parallèles et perpendiculaires à la semelle plane, débouchant sur une ouverture à une extrémité des extensions opposée à la semelle plane, chaque extension présentant un orifice traversant, les axes des orifices traversants étant confondus ;
dans laquelle la semelle plane présente un axe dit « axe longitudinal » et un axe dit « des génératrices » parallèle au logement et perpendiculaire à l'axe longitudinal, et
dans laquelle le logement comporte au moins une gorge parallèle à l'axe des génératrices formée dans au moins une extension, chaque gorge étant configurée pour recevoir un collet du montant de garde-corps.

Grâce à ces dispositions, le montant de garde-corps peut être fixé à la française, à l'anglaise ou à l'anglaise déportée, en fonction du positionnement du montant de garde-corps dans le logement, un boulon positionné au travers des orifices traversants permettant de bloquer le montant de garde-corps en position. De plus, le collet et la gorge renforcent la fixation du montant du garde-corps.

Dans des modes de réalisation, le logement comporte au moins un couple de deux gorges parallèles à l'axe des génératrices, chacune positionnée sur une extension différente, les gorges étant positionnées symétriquement dans le logement.

Grâce à ces dispositions, le montant de garde-corps et l'embase peuvent être positionnés sans contrainte de sens de pose.

Dans des modes de réalisation, au moins une gorge est positionnée à la jonction entre le logement et la semelle plane. Grâce à ces dispositions, un montant de garde-corps comportant un collet en extrémité d'un profilé peut être monté dans l'embase.

Dans des modes de réalisation, la dimension du logement selon l'axe des génératrices est égale à la dimension du logement selon un axe normal à la semelle plane moins la dimension d'une gorge positionnée à la jonction entre le logement et la semelle plane.

Grâce à ces dispositions, des collets, formés aux extrémités du profilé d'un montant de garde-corps, permettent le montage et la tenue en position du montant dans l'embase, selon deux configurations, à la française et à l'anglaise.

Dans des modes de réalisation, le logement comporte au moins deux couples de deux gorges parallèles à l'axe des génératrices, chaque gorge d'un couple de gorge étant positionnée sur une extension différente, les gorges d'un couple de gorges étant positionnées symétriquement dans le logement, l'axe des orifices traversant les extensions étant à équidistance d'un couple de gorges et de l'extrémité des extensions la plus éloignée de la semelle plane.

Grâce à ces dispositions, le montant de garde-corps peut être positionné de manière déportée ou non.

Dans des modes de réalisation, l'axe des orifices traversant les extensions est à la même distance de l'extrémité des extensions la plus éloignée de la semelle plane que du bord perpendiculaire à l'axe des génératrices le plus proche de ces orifices.

Grâce à ces dispositions, un même collet de montant de garde-corps peut, selon la configuration déportée ou non, être en appui sur les extrémités des extensions ou être tenu dans une gorge de l'embase.

Dans des modes de réalisation, la dimension du logement selon l'axe des génératrices est égale à la dimension du logement selon un axe normal à la semelle plane moins la dimension d'un collet du montant du garde-corps.

Grâce à ces dispositions, lorsque le montant de garde-corps est positionné à la française, les collets forment également un appui de guidage et de maintien de part et d'autre du logement.

Selon un deuxième aspect, la présente invention vise un montant de garde-corps configuré pour être fixé à une embase objet de l'invention, qui présente un profilé sensiblement rectangulaire et muni, en au moins un coin du profilé, d'un collet.

Dans des modes de réalisation, la distance entre l'axe d'un orifice traversant formé dans le profilé du montant et une extrémité du montant est égale à la distance entre l'axe des orifices traversant les extensions et le fond du logement le plus proche de la semelle plane. Grâce à ces dispositions, un même collet de montant de garde-corps peut, selon la configuration déportée ou non, être en appui sur les extrémités des extensions ou être tenu dans une gorge de l'embase.

Dans des modes de réalisation, la largeur du profilé entre deux collets formés sur la même surface plane du profilé est égale à la dimension de l'embase entre ses extrémités normales à l'axe des génératrices. Grâce à ces dispositions, lorsque le montant de garde-corps est positionné à la française, les collets forment également un appui de guidage et de maintien de part et d'autre du logement.

Les buts, avantages et caractéristiques particulières du montant de garde-corps objet de la présente invention étant similaires à ceux de l'embase objet de la présente invention, ils ne sont pas rappelés ici.

Selon un troisième aspect, la présente invention vise un kit qui comporte au moins un montant de garde-corps objet de la présente invention et au moins une embase objet de la présente invention.

Les buts, avantages et caractéristiques particulières du kit objet de la présente invention étant similaires à ceux de l'embase objet de la présente invention, ils ne sont pas rappelés ici.

### BRÈVE DESCRIPTION DES FIGURES

D'autres avantages, buts et caractéristiques particulières de l'invention ressortiront de la description non limitative qui suit d'au moins un mode de réalisation particulier de l'embase, du montant et du kit objets de la présente invention, en regard des dessins annexés, dans lesquels :
- la figure 1 représente une directrice d'un mode de réalisation particulier d'une embase objet de la présente invention,
- la figure 2 représente, en perspective, l'embase illustrée en figure 1,
- la figure 3 représente, en vues selon l'axe longitudinal, d'une part l'embase illustrée en figures 1 et 2 et, d'autre part, un montant de garde-corps, l'embase et le montant étant séparés,
- la figure 4 représente, en vue selon l'axe longitudinal, le montant illustré en figure 3 monté « à la française » sur l'embase illustrée en figure 3, sans le boulon d'assemblage,
- la figure 5 représente, en vue selon l'axe longitudinal, le montant illustré en figure 3 monté « à l'anglaise » sur l'embase illustrée en figure 3, sans le boulon d'assemblage,
- la figure 6 représente, en vue selon l'axe longitudinal, le montant illustré en figure 3 monté « à l'anglaise avec éloignement de la paroi » sur l'embase illustrée en figure 3, sans le boulon d'assemblage,
- la figure 7 représente, en perspective, un montant monté « à la française » sur une embase,
- la figure 8 représente, en perspective, un montant monté « à l'anglaise » sur une embase,
- la figure 9 représente, en vue selon l'axe longitudinal, un montant monté « à l'anglaise avec éloignement de la paroi » sur une embase,
- la figure 10 représente, en vue selon l'axe normal à la semelle, un montant monté « à la française » sur une embase et
- la figure 11 représente, en vue selon l'axe normal à la semelle, un montant monté « à l'anglaise » sur une embase.

### DESCRIPTION DES MODES DE RÉALISATION

La présente description est donnée à titre non limitatif, chaque caractéristique d'un mode de réalisation pouvant être combinée à toute autre caractéristique de tout autre mode de réalisation de manière avantageuse.

On note dès à présent que les figures sont à l'échelle mais que les échelles des différentes figures peuvent être différentes.

L'embase objet de l'invention est un tronc de cylindre défini entre deux plans parallèles perpendiculaires aux génératrices du tronc de cylindre. Ce tronc de cylindre est muni d'orifices traversants. Ce tronc de cylindre définit une semelle d'appui sur un support plan. Dans toute la description, on appelle « axe des génératrices » 25 (voir figure 4), l'axe des génératrices du cylindre de l'embase, « axe normal à la semelle » 26, l'axe perpendiculaire au plan du support de l'embase et « axe longitudinal » 27, un axe perpendiculaire à l'axe des génératrices et à l'axe normal à la semelle. Ces trois axes sont donc perpendiculaires deux à deux. On appelle « longueurs », les dimensions mesurées selon l'axe longitudinal 27, « hauteurs » ou « profondeurs » les dimensions mesurées selon l'axe normal à la semelle 26 et « largeurs », les dimensions mesurées selon l'axe des génératrices 25.

On observe, en figure 1, la directrice de l'embase 10, deux segments d'une ligne droite définissant une semelle 11, et deux extensions 12 et 13 s'étendant perpendiculairement à la semelle 11, séparées par un logement 16. Dans le mode de réalisation représenté en figures 1 à 5, des congés optionnels 14 et 15 servent de renfort des extensions 12 et 13, respectivement, du côté des extensions 12 et 13 opposées au logement 16. Le logement 16 comporte préférentiellement, au moins un couple de gorges 17 ou 18. Dans le mode de réalisation représenté en figures 1 à 5, le logement 16 est muni d'une gorge 17 à son extrémité la plus proche de la semelle 11 et d'une gorge 18 sensiblement au milieu de sa profondeur. La gorge 17 est positionnée à la jonction entre le logement 16 et la semelle plane 11. Ces deux gorges 17 et 18 sont configurées pour recevoir l'un de deux collets 31 et 32 d'un montant 30 de garde-corps, collets de forme correspondante aux gorges (voir figures 6 à 8).

L'embase 10 est munie de deux orifices traversants 21 et 22, sur sa semelle 10 et de deux orifices traversants 19 et 20, d'axes 23 confondus et parallèles à l'axe longitudinal 27, sur chacune de ses extensions 12 et 13. Hormis, les orifices traversants 19 et 20, l'embase 10 présente :
- une symétrie par rapport à un plan parallèle à l'axe des génératrices 25 et à l'axe normal à la semelle 26 et
- une symétrie par rapport à un plan parallèle à l'axe longitudinal 27 et à l'axe normal à la semelle 26.

Le décalage des orifices traversants 19 et 20 par rapport à ce dernier plan et son décalage par rapport au couple de gorges 18 permet de positionner un montant 30 de garde-corps ne présentant qu'un seul orifice traversant 33 (voir figures 3 à 6), selon trois positions :
- une position « à la française », illustrée en figure 4, dans laquelle les deux collets 31 et 32 sont, chacun, dans un plan parallèle à l'axe longitudinal 27 et à l'axe normal à la semelle 26 et s'appuient sur les faces symétriques du logement 16,
- une position « à l'anglaise », illustrée en figure 5, dans laquelle un collet 31 est logé dans le couple de gorges 17 et
- une position « à l'anglaise avec éloignement de la paroi », illustrée en figure 6, dans laquelle l'autre collet 32 est logé dans le couple de gorges 18.

À cet effet, comme illustré en figure 3 :
- la distance d1 entre l'axe 23 et le fond du logement 16 est supérieure ou égale à la distance d1' entre l'axe de l'orifice traversant 33 et l'extrémité inférieure du montant 30, et préférentiellement égale, ce qui permet l'appui de l'extrémité inférieure du montant 30 sur le fond du logement 16, dans la position « à la française » ;
- la largeur d2 de l'embase 10 est inférieure ou égale à la largeur d2' entre les collets 31 et 32, et préférentiellement égale, ce qui favorise l'appui des collets 31 et 32 sur les bords du logement 16, dans la position « à la française » ;
- la distance d3 entre l'axe 23 et le plan, perpendiculaire à l'axe 25 des génératrices, de l'embase 10 le plus proche de cet axe 23 (à droite en figure 3) est égale à la distance d3' entre l'axe 33 et le bord interne du collet 31, ce qui favorise l'appui du collet 31 sur ce plan, dans la position « à la française » ;
- la distance d1 entre l'axe 23 et le fond du logement 16 est égale à la distance d1" entre l'axe de l'orifice traversant 33 et l'extrémité externe du collet 32, ce qui permet l'insertion de ce collet 32 dans le couple de gorges 17, dans la position « à l'anglaise » ;
- la distance d3 entre l'axe 23 et le bord supérieur du logement 16 est inférieure ou égale à la distance d3' entre l'axe 33 et le bord interne du collet 31, et préférentiellement égale, ce qui favorise l'appui du collet sur la face de l'embase opposée à la semelle 11, dans la position « à l'anglaise » ; et
- la distance d4 entre l'axe 23 et le bord supérieur des gorges 18 est égale à la distance d3' entre l'axe 33 et le bord interne du collet 31, ce qui permet l'insertion du collet 31 dans les gorges 18, dans la position « à l'anglaise avec éloignement de la paroi ».

On note que le terme « égal » utilisé ci-dessus est à comprendre avec des tolérances de fabrication pour laisser des jeux mécaniques limités.

Ainsi, préférentiellement :
- la dimension d2 du logement 16 selon l'axe des génératrices 25 est égale à la dimension du logement selon un axe normal à la semelle plane 26 moins la dimension e d'une gorge 17 positionnée à la jonction entre le logement et la semelle plane 11 ;
- le logement 16 comporte au moins deux couples, 17 et 18, de deux gorges parallèles à l'axe des génératrices 25, chaque gorge d'un couple de gorge étant positionnée sur une extension 12, 13 différente, les gorges d'un couple de gorges étant positionnées symétriquement dans le logement 16, l'axe 23 des orifices, 19 et 20, qui traversent les extensions étant à équidistance d3 d'un couple 18 de gorges et de l'extrémité des extensions la plus éloignée de la semelle plane 11 ; et/ou
- l'axe 23 des orifices, 19 et 20, qui traversent les extensions 12, 13 est à la même distance d3 de l'extrémité des extensions la plus éloignée de la semelle plane 11 que du bord perpendiculaire à l'axe des génératrices 25 le plus proche de ces orifices 19 et 20.

Le mode de réalisation illustré dans les figures 1 à 11 présente toutes les égalités préférentielles exposées ci-dessus. Bien entendu, dans d'autres modes de réalisation non représentés, seule une partie de ces égalités préférentielles sont respectées.

Des vis (non représentées) solidarisent l'embase à un support (non représenté), horizontal (cas du montage « à la française ») ou vertical (cas des montages « à l'anglaise »). Un boulon 34 traverse les orifices traversants 19, 20 et 33 et solidarise le montant 30 sur l'embase 10.

## Revendications

1. Embase monobloc (10) pour un montant (30) de garde-corps présentant au moins un collet (31, 32), embase **caractérisée en ce qu'**elle comporte :
- une semelle (11) plane comportant au moins un orifice (21, 22) de fixation à une surface contre ou sur laquelle le montant de garde-corps est fixé et
- un logement (16) pour le montant, entre deux extensions (12, 13) parallèles et perpendiculaires à la semelle plane, débouchant sur une ouverture à une extrémité des extensions opposée à la semelle plane, chaque extension présentant un orifice (19, 20) traversant, les axes (23) des orifices traversants étant confondus ;
dans laquelle la semelle plane présente un axe (27) dit « axe longitudinal » et un axe (25) dit « des génératrices » parallèle au logement et perpendiculaire à l'axe longitudinal, et
dans laquelle le logement comporte au moins une gorge (17, 18) parallèle à l'axe des génératrices, formée dans au moins une extension, chaque gorge étant configurée pour recevoir un collet du montant de garde-corps.

2. Embase (10) selon la revendication 1, dans laquelle le logement (16) comporte au moins un couple de deux gorges (17, 18) parallèles à l'axe des génératrices, chacune positionnée sur une extension (12, 13) différente, les gorges étant positionnées symétriquement dans le logement.

3. Embase (10) selon la revendication 1 ou 2, dans laquelle au moins une gorge (17) est positionnée à la jonction entre le logement (16) et la semelle plane (11).

4. Embase (10) selon la revendication 3, dans laquelle la dimension (d2) du logement (16) selon l'axe des génératrices (25) est égale à la dimension du logement selon un axe normal à la semelle plane (26) moins la dimension (e) d'une gorge (17) positionnée à la jonction entre le logement et la semelle plane (11).

5. Embase (10) selon l'une des revendications 2 à 4, dans laquelle le logement (16) comporte au moins deux couples (17, 18) de deux gorges parallèles à l'axe des génératrices (25), chaque gorge d'un couple de gorge étant positionnée sur une extension (12, 13) différente, les gorges d'un couple de gorges étant positionnées symétriquement dans le logement, l'axe (23) des orifices (19, 20) traversant les extensions étant à équidistance (d3) d'un couple (18) de gorges et de l'extrémité des extensions la plus éloignée de la semelle plane (11).

6. Embase (10) selon la revendication 5, dans laquelle l'axe (23) des orifices (19, 20) traversant les extensions (12, 13) est à la même distance (d3) de l'extrémité des extensions la plus éloignée de la semelle plane (11) que du bord perpendiculaire à l'axe des génératrices (25) le plus proche de ces orifices.

7. Kit, **caractérisé en ce qu'**il comporte, une embase selon l'une des revendications 1 à 6 et un montant (30) de garde-corps configuré pour être fixé à l'embase (10), le montant présentant un profilé sensiblement rectangulaire et muni, en au moins un coin du profilé, d'un collet (31, 32).

8. Kit selon la revendication 7, dans lequel la distance (d1') entre l'axe d'un orifice traversant (33) formé dans le profilé du montant et une extrémité du montant est égale à la distance (d1) entre l'axe (23) des orifices traversant les extensions (12, 13) et le fond du logement (16) le plus proche de la semelle plane (11).

9. Kit selon l'une des revendications 7 ou 8, dans lequel la largeur (d2') du profilé entre deux collets (31, 32) formés sur la même surface plane du profilé est égale à la dimension (d2) de l'embase (10) entre ses extrémités normales à l'axe des génératrices (25).
